# EUROPÄISCHE PATENTSCHRIFT

(11) **EP 0 674 469 B1**
(45) Veröffentlichungstag und Bekanntmachung des Hinweises auf die Patenterteilung: **06.06.2001**
(21) Anmeldenummer: 95103807.4
(22) Anmeldetag: 16.03.1995
(51) Int. Cl.: H05B 41/295

(54) **Vorschaltgerät zum Betreiben einer Wechselstrom-Niederdruck-Gasentladungslampe in einem Kraftfahrzeug**
Ballast for operating a AC low pressure discharge lamp in a vehicle
Ballast pour l'alimentation en courant alternatif d'une lampe à décharge basse-pression dans une automobile

(30) Priorität: 24.03.1994 DE 4410176
(43) Veröffentlichungstag der Anmeldung: 27.09.1995
(73) Patentinhaber: Hella KG Hueck & Co., 59552 Lippstadt (DE)
(72) Erfinder: Daub, Wolfgang, D-59558 Lippstadt (DE)

(56) Entgegenhaltungen:
- WO-A-86/06572
- WO-A-92/09183
- US-A- 4 682 082

## Beschreibung

Die Erfindung betrifft ein Vorschaltgerät zum Betreiben einer Wechselstrom-Niederdruck-Gasentladungslampe in einem Kraftfahrzeug mit einem stromgespeisten Gegentakt-Wandler, der einen Transformator aufweist und der zwei Leistungsschalter aufweist, die wechselseitig zwei primärseitige Transformatorwicklungen gegen ein gemeinsames Potential schalten und bei dem in den Sekundärkreis des Transformators ein Kondensator und eine Niederdruck-Gasentladungslampe in Reihe geschaltet sind.

Beim Betrieb von Wechselstrom-Niederdruck-Gasentladungslampen fällt insbesondere bei mit Edelgasen gefüllten Leuchtröhren eine inhomogene Lichtverteilung auf, die sich insbesondere als Schichtung von leuchtenden und nichtleuchtenden Bereichen in Längsrichtung der Röhre ausbildet.

Um diesen Effekt zu reduzieren, ist es bekannt, der Lampenwechselspannung einen Gleichstrom zu überlagern. Die hierzu im Sekundärkreis des Spannungswandlers benötigte Gleichstromquelle verursacht einen zusätzlichen Schaltungs- und Kostenaufwand.

Bekannt ist auch, daß schon geringe Unsymmetrien in den Kurvenformen des Lampenwechselstromes diesen Effekt deutlich reduzieren.

Besonders für Niederdruck-Gasentladungslampen, die in Kraftfahrzeugen Verwendung finden sollen, wird für das Vorschaltgerät ein schaltungsmäßig besonders einfacher Aufbau wegen der daraus resultierenden geringen Baugröße und der bei hohen Stückzahlen erheblichen Kostenersparnis angestrebt.

Es ist daher die Aufgabe der vorliegenden Erfindung ein Vorschaltgerät für eine Wechselstrom-Niederdruck-Gasentladungslampe zu schaffen, welches den oben beschriebenen negativen Effekt beseitigt und sich dabei durch einen besonders einfachen und kostengünstigen Aufbau auszeichnet.

Diese Aufgabe wird erfindungsgemäß dadurch gelöst, daß die primärseitigen Transformatorwicklungen unterschiedliche Windungszahlen aufweisen.

Eine besonders vorteilhafte Ausführungsform eines erfindungsgemäßen Vorschaltgerätes soll im folgenden anhand der Zeichnung dargestellt werden.

Zum Betreiben einer Wechselstrom-Niederdruck-Gasentladungslampe (GEL) in einem Kraftfahrzeug wird ein Spannungswandler benötigt, welcher die Gleichspannung (UB) des Bordnetzes in eine zum Betrieb der Niederdruck-Gasentladungslampe (GEL) geeignete Wechselspannung umformt. Ein solcher Spannungswandler kann besonders einfach, wie hier dargestellt, als stromgespeister Gegentakt-Durchflußwandler ausgeführt werden. Dieser besteht zunächst aus einem Transformator (T) mit zwei primärseitigen Transformatorwicklungen (WP1, WP2), die in einem gemeinsamen Anschlußpunkt (A) elektrisch verbunden sind. In einer alternativen, besonders einfachen Ausführungsform können die beiden Transformatorwicklungen (WP1, WP2) durch eine einzige Wicklung mit einer Anzapfung ersetzt werden.

Die beiden Transformatorwicklungen (WP1, WP2) werden über zwei Leistungsschalter (S1, S2) abwechselnd bestromt. Um eine besonders einfache Ansteuerung der Leistungsschalter (S1, S2) zu ermöglichen, schalten diese die Transformatorwicklungen (WP1, WP2) gegen ein gemeinsames Potential; in dem in der Figur dargestellten Ausführungsbeispiel ist dieses das Massepotential der Bordnetzspannung (UB).

Besonders vorteilhaft ist, eine zeitlich symmetrische Bestromung beider Transformatorwicklungen (WP1, WP2) durch die zumeist als Halbleiterschalter ausgeführten Leistungsschalter (S1, S2) vorzunehmen. Hierdurch wird die Ansteuerung der Leistungsschalter (S1, S2) besonders einfach, da diese durch die gleichen zeitbestimmenden Bauteile (ZB) ausgeführt werden.

Bei solchen Gegentaktwandlern wird zumeist eine sowohl zeitlich als auch strommäßig symmetrische Ansteuerung gewählt, um Sättigungseffekte durch Gleichstromkomponenten in den Primärwicklungen (WP1, WP2), die zu hohen Strömen oder sogar einer Zerstörung der Leistungsschalter (S1, S2) führen können, zu verhindern.

Um solche Sättigungseffekte auch bei nichtsymmetrischer Bestromung der Primärwicklungen auszuschließen, ist es bekannt, den Eingangsstrom über eine Koppelinduktivität (L) in den gemeinsamen Anschlußpunkt (A) beider Primärwicklungen (WP1, WP2) einzukoppeln. Die Koppelinduktivität (L) sorgt hierbei während der beiden Taktphasen für einen Ausgleich von unterschiedlichen Strömen.

Mit der Sekundärwicklung (WS) des Transformators (T) ist eine Niederdruck-Gasentladungslampe (GEL) und ein Kondensator (C) in Reihe geschaltet. Der Scheinwiderstand des Kondensators (C) sorgt dabei beim Betrieb der Niederdruck-Gasentladungslampe (GEL) für eine Strombegrenzung.

Zur Verhinderung der eingangs beschriebenen inhomogenen Leuchtdichteverteilung entlang der Entladungsröhre wird angestrebt, die Niederdruck-Gasentladungslampe (GEL) mit einem Wechselstrom zu beaufschlagen, bei dem die positive und die negative Stromhalbwelle zwar unterschiedliche Kurvenformen aufweisen, der Gesamtstrom aber keinen resultierenden Gleichstromanteil besitzt.

Dieses entspricht der Forderung nach unterschiedlichen Kurvenformen aber gleichem Flächenmaß (Betrag des Zeitintegrals des Stromes) für beide Stromhalbwellen.

Beide Forderungen werden auf überraschend einfache Weise dadurch erfüllt, daß die beiden primärseitigen Wicklungen (WP1, WP2) des Transformators (T) unterschiedliche Windungszahlen (NP1, NP2) aufweisen, bzw. falls der Transformator (T) nur eine mit einer Anzapfung (A) versehene Wicklung aufweist, die Windungszahlen vor und hinter der Anzapfung unterschiedlich sind.

Hierdurch wird durch die wechselseitige Bestromung der beiden Primärwicklungen (WP1, WP2) aufgrund der unterschiedlichen Windungszahlen zwei unterschiedlich geformte Stromhalbwellen in der Sekundärwicklung (WS) induziert.

Die Forderung nach Flächengleichheit der Stromhalbwellen wird durch den Kondensator (C) erfüllt, der das Fließen einer Gleichstromkomponente im Sekundärkreis (WS-C-GEL) verhindert.

Im Primärkreis wird eine Gleichstromsättigung der Primärwicklungen durch die Koppelinduktivität (L) wirksam unterbunden.

Ein bemerkenswerter Vorteil des so ausgeführten Vorschaltgerätes ist, daß die erfindungsgemäßen Schaltungsmaßnahmen, nämlich die primärseitigen Transformatorwicklungen (WP1, WP2), mit unterschiedlichen Windungszahlen auszuführen, nahezu kostenneutral realisierbar sind.

## Patentansprüche

1. Vorschaltgerät zum Betreiben einer Wechselstrom-Niederdruck-Gasentladungslampe in einem Kraftfahrzeug mit einem stromgespeisten Gegentakt-Wandler, der einen Transformator (T) aufweist und der zwei Leistungsschalter (S1, S2) aufweist, die wechselseitig zwei primärseitige Transformatorwicklungen (WS1, WS2) gegen ein gemeinsames Potential schalten und bei dem in den Sekundärkreis des Transformators (T) ein Kondensator (C) und eine Niederdruck-Gasentladungslampe (GEL) in Reihe geschaltet sind, dadurch gekennzeichnet, daß die primärseitigen Transformatorwicklungen (WS1, WS2) unterschiedliche Windungszahlen (NP1, NP2) aufweisen.

2. Vorschaltgerät nach Anspruch 1, dadurch gekennzeichnet, daß der Transformator (T) statt zwei primärseitigen Wicklungen (WS1, WS2) nur eine, mit einer Anzapfung versehenen Wicklung aufweist.

3. Vorschaltgerät nach Anspruch 1, dadurch gekennzeichnet, daß die beiden Leistungsschalter (S1, S2) durch die gleichen die Schaltzeit bestimmenden Bauteile (ZB) gesteuert werden.

## Claims

1. Ballast for operating an a.c. low pressure gas discharge lamp in a vehicle with a current fed push pull converter which has a transformer (T) and which has two power switches (S1, S2) which switch two transformer primary windings (WS1, WS2) to a common potential alternately, a capacitor (C) and a low pressure gas discharge lamp (GEL) being connected in series in the secondary circuit of the transformer (T), characterised in that the transformer primary windings (WS1, WS2) have differing numbers of winding turns (NP1, NP2).

2. Ballast according to claim 1, characterised in that the transformer (T), instead of having two primary windings (WS1, WS2), has only one, being a winding provided with a tapping.

3. Ballast according to claim 1, characterised in that the two power switches (S1, S2) are controlled by the same components (ZB) which determine the switching time.

## Revendications

1. Ballast pour faire fonctionner une lampe à décharge dans un gaz à basse pression à courant alternatif installé dans un véhicule automobile comportant un convertisseur symétrique alimenté en courant, qui comprend un transformateur (T) et deux interrupteurs de puissance (S1,S2) qui commutent alternativement deux enroulements (WS1,WS2) situés sur le côté primaire du transformateur, sur un potentiel commun, et dans lequel un condensateur (C) et une lampe à décharge dans un gaz à basse pression (GEL) sont branchés en série dans le circuit secondaire du transformateur (T), caractérisé en ce que les enroulements (WS1,WS2) situés sur le côté primaire du transformateur possèdent des nombres de spires (NP1,NP2) différents.

2. Ballast selon la revendication 1, caractérisé en ce que le transformateur (T) possède, à la place de deux enroulements (WS1,WS2) situés sur le côté primaire, un seul enroulement pourvu d'une prise.

3. Ballast selon la revendication 1, caractérisé en ce que les deux interrupteurs de puissance (S1,S2) sont commandés par les mêmes composants (ZB), qui déterminent l'instant de commutation.
